# EUROPÄISCHE PATENTANMELDUNG

(11) **EP 0 125 397 A1**
(43) Veröffentlichungstag der Anmeldung: **21.11.1984**
(21) Anmeldenummer: 84101711.4
(22) Anmeldetag: 20.02.1984
(51) Int. Cl.: E04B 1/80

(54) **Selbsttragende Platte aus Dämmstoffen**

(30) Priorität: 14.04.1983 DE 8311026 U
(71) Anmelder: Correcta GmbH, D-34526 Bad Wildungen (DE)
(72) Erfinder: Romeike, Klaus, D-5090 Leverkusen (DE); Nies, Günther, D-6800 Mannheim 24 (DE)
(74) Vertreter: Müller, Heinz-Gerd (DE)

(57) **Zusammenfassung**

Bei einer selbsttragenden Platte (1) aus Dämmstoffen besitzen die Stirnseiten sich zungenartig in Richtung der Hauptebene der Platte erstreckende, federnde Zungen (3), die für den festen Sitz, beispielsweise nach Einschub zwischen zwei Sparren (6), sorgen.

## Beschreibung

Die Erfindung betrifft eine selbsttragende Platte aus Dämmstoffen, die mittels zweier gegenüberliegender Stirnseiten zwischen anderen Bauteilen fixierbar ist.

Zur Dämmung von Sparrendächern werden oft steife Dämmplatten zwischen den Sparren eingebaut. Einerseits sind die Maße der Dämmplatten durch die Fertigung exakt vorgegeben. Andererseits lassen sich bei der Errichtung von Dachstühlen Maßabweichungen nicht vermeiden. Dazu kommen noch Längenänderungen durch Temperatur und Feuchtigkeit während der Lebensdauer des Bauwerkes. Auch können im Laufe der Zeit Verwerfungen bei dem organischen Baustoff Holz eintreten. Alle diese Einflüsse können neben der Erschwerung bei der Montage vor allem Spalte verursachen, die die Gesamt-Wärmedämmung in unerwünschtem Maße reduzieren.

Bekannt ist ein plattenförmiges Formteil aus zähhartem Schaumstoff, bei dem abwechselnd zur Plattenhauptebene senkrechte Einschnitte mit Abständen kleiner als die Plattendicke angeordnet sind.

Der Nachteil dieser Konstruktion besteht im wesentlichen darin, daß durch die mäanderartige Umlenkung der Kräfte in der Haupttragerichtung dieses Formteil instabil wird, zumal bei teilweiser, nicht beeinflußbarer Anlage von benachbarten Mäanderschleifen der Kräfteverlauf völlig undefinierbar wird. Als Folge treten unkontrollierbare Verwerfungen innerhalb des Formteiles auf.Darüber hinaus mindern die vielen Einschnitte auch die Dämmwirkung des Formteiles.

Aufgabe der Erfindung ist es ein Dämmelement zu finden, . welches mit gegenüberliegenden Stirnseiten zwischen zwei Bauteilen ohne Werkzeuge anbringbar ist und trotz fabrikatorischer Vorfertigung in einheitlichen Maßen die konstruktions-sowie klimabedingten Abweichungen ausgleicht, wobei erforderlichenfalls eine Feuchtigkeitssperrschicht, insbesondere zur Ableitung des Überflächenwassers während der Bauphase, vorhanden sein sollte.

Die Aufgabe der Erfindung wird dadurch gelöst, daß eine oder mehrere Stirnseiten der Platte mindestens eine sich in Richtung der Hauptebene zungenartig erstreckende , federnde. Randausbildung besitzen.

Durch das Nachgeben der gegenüber den Sparren vorstehenden feder- und zungenartigen Randausbildung ist die Platte ohne mechanische Hilfsmittel von einem Mann leicht zwischen zwei Sparren einzuschieben. Die an sich selbsttragende Platte - zum Beispiel aus Kunststoffschaum - stützt sich dann durch die abgebogene zungenartige Randausbildung sicher - auch bei Bewegungen des Daches - ab.

Weiter werden spätere Verwerfungen, die bei dem organisch gewachsenen Baustoff Holz nicht immer zu vermeiden sind, ausgeglichen. Dasselbe gilt für die anfallenden Maßänderungen infolge Temperatur- und Feuchtigkeitsschwankungen. Durch den selbsttätigen Ausgleich der erfindungsgemäßen Konstruktion kann also eine einwandfreie Klemmung und ein dichter Anschluß der Randausbildung an den Sparren auf Dauer gewährleistet werden.

In einer besonderen Ausführung besteht die federartige Randausbildung aus einer oder mehreren aus der Stirnseite vorragenden Zungen.

Bei Kunststoffschaumplatten, bei der das Material elastische Eigenschaften besitzt, ist es möglich, die Stirnseite mit Einschnitten zu versehen, die üblicherweise parallel aber auch unter einem Winkel zur Hauptebene der Platte ausgeführt werden können. Die stehengebliebenen Zungen legen sich dann beispielsweise dicht an die jeweilige Oberfläche der Holzs^{p}arren an, wobei durch Abschrägung oder Ausrückung der Zungenenden die Anlage an die Sparren noch verbessert werden kann.

In einer weiteren Ausführungsform besteht die Ausbildung aus einem federartigen Rand, der durch einen Einschnitt in der Platte unter einem Winkel ≤60°, insbesondere c 45°, gebildet ist.

Durch einen schrägen tiefen Schnitt parallel zur oberen Kante der Platte, der - betrachtet in einer gedachten Ebene rechtwinklig zur Stirnseite - unter einem Winkel von mehr als 60° zur Plattenmitte hin geneigt ist, kann bei elastischem Material der Rand um den stehengebliebenen Teil zum Einschieben der Platte nach innen gekippt werden. Nach der Entlastung klemmen dann die Rückstellkräfte die Platte zwischen den Sparren fest.

In einer anderen Ausführungsform ist die Ausbildung durch zwei Einschnitte in Form eines Schwalbenschwanzes gebildet.

Die Lösung hat den Vorteil, daß die Stirnseite des Randes sich durch die mögliche Kippbewegung in den verbliebenen Teil zwischen den Einschnitten dicht an die Sparren anlegt, wobei durch die keilförmige Ausbildung auch größere Druckkräfte, d.h. mehr Spielraum in horizontaler Ebene, leichter aufgenommen werden können.

In einer Ausführungsform besitzt die Platte eine federnde Randausbildung aus einer zungenartig vorstehenden Metallfolie.

Bei dieser Konstruktion sind mindestens entlang einiger Ränder Metallfolien aus Aluminium bzw. rostfreiem Stahl - die eventuell durch Schaumstoffschichten verstärkt sind - angeordnet, deren vorstehende federnde Randausbildung sicher in einer Längsnut des angrenzenden Sparrens einrastet, so daß ein Verrutschen während der Montage, ein Abheben durch Windsog oder ein Herausfallen nach dem Einbau verhindert wird.

Ein weiterer Vorteil ist, daß metallene Folien ohne Funktionsverlust einen mehrfachen Ein- und Ausbau erlauben. Die Konstruktion ist deshalb besonders geeignet für Stellen, die aus Kontrollgründen zugänglich bleiben müssen. Auch ist durch Abdeckung der Platten mit einer Metallfolie eine schadlose Ableitung des Oberflächenwassers, welches als Regen bzw. Schnee bei noch fehlender oder beschädigter Dachhaut anfallen kann, möglich. Darüber hinaus kann Feuchtigkeit, die im Mineralfaserbereich entsteht, über die Anlageflächen der Folie an den Sparren entweichen.

Beispiele der Erfindung sind in den Zeichnungen dargestellt und werden im folgenden näher beschrieben. Es zeigen:
_{F}ig. 1 Platte mit gerader Zunge
Fig. 2 Platte mit mehreren geraden Zungen
_{F}ig. 3 Platte mit schwalbenschwanzförmiger Zunge
Fig. 4 Platte mit folienartiger Zunge.

In Fig. 1 a und 1 b ist eine Platte 1 an der Stirnseite 2 mit einer überstehenden federnden Zunge als Randausbildung 3 versehen, deren Länge durch einen Einschnitt 4 vergrößert ist. Im eingebauten Zustand legt sich die abgebogene Zunge 3 an die Seitenfläche 5 des Sparrens 6 an, wobei zusätzlich im Stoßbereich noch ein nicht dargestellter Klebstoff eingebracht sein kann.

In Fig. 2 a und 2 b ist eine Platte 1 an der Stirnseite 2 mit parallel zur Hauptebene verlaufenden Zungen 3 mit dazwischen liegenden Schlitzen 4 dargestellt, die in eingebautem Zustand unter bogenförmiger Abbiegung sich federnd gegen die Seitenfläche 5 des Sparrens 6 abstützen und die Platte 1 dort abdichten. Die Länge und Dicke der Zungen 3 hängt von der Elastizität des Plattenwerkstoffes ab, wobei das Verhältnis Länge zu Dicke zueinander größer als 2:1, insbesondere größer als 4:1 sein sollte.

In Fig. 3 sind im Bereich der Stirnseite 2 schwalbenschwanzförmige Einschnitte 4 so angebracht, daß beim Einbau nur der schmale stehengebliebene Bereich zwischen den beiden Einschnitten 4 zusammen gedrückt werden muß und daß sich nach der Entlastung der Rand 7 mit der Stirnseite 2 sauber anlegt, daß der stehengebliebene Bereich, insbesondere wenn die Einschnitte nach außen verbreitert sind, wie ein Gelenk wirkt.

In Fig. 3 ist eine Platte 1 gezeichnet, die aus einer Schicht Mineralwolle 8, einer PUR-Schicht 9 und einer Alufolie 10 besteht. Auf zwei Seiten greifen vorstehende federnde Zungen 11 aus einer aufkaschierten Alufolie in Nuten 12 der parallel laufenden Sparren 13 ein und halten die Platte 1 sicher fest. Als untere Raumbegrenzung dient eine Spannplatte 14,oben sind die Sparren 13 mit Dachlatten 15 und Dachziegeln 16 versehen.

## Patentansprüche

1. Selbsttragende Platte aus Dämmstoffen, die mittels zweier gegenüberliegender Stirnseiten zwischen anderen Bauteilen fixierbar ist, dadurch gekennzeichnet, daß eine oder mehrere Stirnseiten (2) der Platte (1) mindestens eine sich in Richtung der Hauptebene zungenartig erstreckenden, federnden Randausbildung (3) besitzen.

2. Selbsttragende Platte nach Anspruch 1, dadurch ge-' kennzeichnet, daß die federartige Randausbildung (3) aus einem oder mehreren aus der Stirnseite (2) vorkragenden Zungen besteht.

3. Selbsttragende Platte nach Anspruch 1, dadurch gekennzeichnet, daß die Randausbildung (3) aus einem federartigen Rand (7) besteht, der durch einen Einschnitt (4) in der Platte (1) unter einem Winkel < 60°C, insbesondere < 45°C, gebildet ist.

4. Selbsttragende Platte nach Anspruch 3, dadurch gekennzeichnet, daß die Randausbildung (7) durch zwei Einschnitte (4) in Form eines Schwalbenschwanzes gebildet ist.

5. Selbsttragende Platte nach Anspruch l,dadurch gekennzeichnet, daß die Platte (1) eine federnde Randausbildung (3) aus einer zungenartig vorstehenden Metallfolie besitzt.
